# EUROPÄISCHE PATENTSCHRIFT

(11) **EP 0 096 215 B1**
(45) Veröffentlichungstag und Bekanntmachung des Hinweises auf die Patenterteilung: **21.01.1987**
(21) Anmeldenummer: 83104267.6
(22) Anmeldetag: 30.04.1983
(51) Int. Cl.: A61M 5/00, A61M 1/02

(54) **Verdünnungssystem zur Verdünnung hochviskoser Lösungen aus Blutbestandteilen**
Attenuation system for attenuating highly viscous solutions of blood components
Système d'atténuation pour l'atténuation des solutions visqueuses élevées des composants du sang

(30) Priorität: 08.05.1982 DE 3217450
(43) Veröffentlichungstag der Anmeldung: 21.12.1983
(73) Patentinhaber: Schiwa GmbH, D-49215 Glandorf (DE)
(72) Erfinder: Enzmann, Volker, Dr., D-8510 Fuerth-Burgfarrnbach (DE); Steinhoff, Klaus Peter, Dr., D-4505 Bad Diburg (DE); Korte, Willi, D-4543 Lienen (DE); Brueggemann, Dieter, D-4519 Glandorf (DE)
(74) Vertreter: Springer, Hans Jörg

## Beschreibung

Die Erfindung betrifft ein Verdünnungssystem zur Verdünnung hochviskoser Lösungen aus Blutbestandteilen, bestehend aus einem Behälter, der mit einer darin sterilisierten Verdünnungsflüssigkeit gefüllt ist, und einem sich daran anschließenden, mit einem Einstichdorn versehenen Verbindungselement zum Transport der Verdünnungsflüssigkeit zu einer Blutkonserve, die hochviskose Lösungen aus Blutbestandteilen aufweist, sowie aus einem dazwischen angeordneten, gegenüber der Umgebung steril gehaltenen, von außen zu öffnenden Verschlußteil.

In der klinischen Praxis ist die Blutkomponententherapie als gezielte Substitution von zellulären Blutelementen und Plasmabestandteilen ein bekanntes Verfahren. Jedoch ist die Vollbluttransfusion bis heute - obwohl von verschiedenen Wissenschaftlern als obsolet bezeichnet - in nur geringem Umfang durch die Transfusion von Erythrozytenkonzentrat ersetzt worden. Die Befürworter der Vollbluttransfusion führen gegen die Transfusion von Erythrozytenkonzentrat stets als einen wesentlichen Nachteil an, daß die hohe Viskosität von Erythrozytenkonzentrat - und die damit notwendige Verdünnung desselben - technische Probleme mit sich bringe. Die in den Kliniken üblichen Verfahren zur Verdünnung von Erythrozytenkonzentrat sind in der Tat auch heute noch zeitaufwendig, umständlich und hygienisch nicht immer optimal, so daß die Notwendigkeit der Verdünnung des Erythrozytenkonzentrats - obwohl auf dem ersten Blick nebensächlich - als ein entscheidener Nachteil anzusehen ist. Als eine in der klinischen Praxis nicht befriedigende Verfahrensanordnung zur Verdünnung des Erythrozytenkonzentrats sei hier beispielhaft die Verbindung des Behälters zur Aufnahme der Verdünnungsflüssigkeit mit der Blutkonserve mittels eines auf beiden Seiten mit Einstichdornen versehenen Schlauches erwähnt.

Eine derartige Verbindungseinrichtung ist aus der US-A-2 954 769 bekannt. Ein flexibles, zusammendrückbares Rohrstück ist an beiden Enden mit jeweils einem hohlen, mit dem Rohrstückinneren in Verbindung stehenden Einstichdorn versehen, wobei am Übergang vom Rohrstück zum Einstichdorn jeweils ein Kugelventil vorgesehen ist. Nach Einstechen der Dorne in die Stopfen der zu verbindenden Behälter kann durch wechselweises Zusammendrücken des Rohrstücks von Hand Flüssigkeit in Teilvolumina aus dem einen Behälter angesaugt und nach Verlagern der Ventilkugel in den anderen Behälter weitergegeben werden. Das in solcher Weise auszuführende Verdünnungsverfahren ist, wie zu erkennen ist, umständlich und zeitaufwendig.

Eine einfacher zu bedienende Vorrichtung, vorgesehen für die Blutkomponenten-Separation, ist in der DE-A-2 531 058 beschrieben. Sie besteht im wesentlichen aus zwei transparenten Blutbehältern aus weichem Material, die über eine Schlauchleitung miteinander verbunden sind. Die Schlauchleitung dient dem Überführen einer Blutkomponente vom ersten aufnehmenden Behälter, in dem das Blut einer Zentrifugierung unterworfen wird; in den zweiten Behälter. Ein in das Schlauchleitungsende eingelassenes, abgeschlossenes Einsatzrohr bildet zunächst einen Verschluß der Leitung, der dann zum Überführen der Komponente durch Abbrechen an einer Sollbruchstelle geöffnet werden kann. Nachteilig bei dieser Vorrichtung ist anzusehen, daß beide Behälter durch die Schlauchleitung von vornherein fest und unlösbar miteinander verbunden sind, wobei sowohl die Schlauchleitung in das Mundstück des ersten Behälters als auch das Einsatzrohr in das Leitungsende eingeklebt oder eingeschmolzen werden müssen. Dies ist herstellungstechnisch aufwendig und für ein Verdünnungssystem wenig geeignet, da bei einem solchen System der Behälter mit der Verdünnungsflüssigkeit nicht mit einer beliebigen Blutkonserve verbindbar wäre. Eine einfache und schnelle Anwendung in Notfällen wäre somit nicht möglich.

Nach einer in der CH-A-345418 vorgeschlagenen Lösung ist zum Zufügen eines ergänzenden Materials zu einer Stammlösung ein Behälter für das ergänzende Material mit einem in ein Verschlußorgan des Behälters eingesetzten Ausläßrohr versehen, das ein Einstichende aufweist. Die Öffnung des Verschlußorgans ist durch eine Klappe verschlossen, welche beim Eindrücken des Auslaßrohrs in den Gummiverschluß der die Stammlösung enthaltenden Flasche von ihrem Sitz in die ÖffnungsteIlung abhebt. Nach dem Öffnen der Klappe ist ein Rückfluß der Stammlösung in den Behälter für das ergänzende Material möglich.

Die der vorliegenden Erfindung zugrundeliegende Aufgabe bestand demgemäß darin, bei einem System zur Verdünnung von hochviskosen Lösungen aus Blutbestandteilen der eingangs geschilderten Art technische Maßnahmen zu treffen, durch die ein Rückfluß der Lösungen der Blutkonserve in den Behälter mit der Verdünnungsflüssigkeit verhindert wird, während dieser Behälter an der Blutkonserve angeschlossen ist. Diese Aufgabe stellt sich vor allem dann, wenn der Behälter mit der Verdünnungsflüssigkeit aus Gründen der Sterilität bis zum Verbrauch der Blutkonserve an dieser angeschlossen bleiben soll.

Die erfindungsgemäße Lösung der Aufgabe besteht nun darin, daß bei einem Verdünnungssystem der eingangs geschilderten Art der mit der Verdünnungsflüssigkeit gefüllte Behälter deformierbar ist und das Verbindungselement mit einem Rückschlagventil ausgestattet ist.

Ein Ausführungsbeispiel der Erfindung ist in der Zeichnung dargestellt und wird im folgenden näher beschrieben :

Es zeigen
Figur 1 eine Ansicht des Verdünnungssystems, bestehend aus einem Behälter und einem Verbindungselement, eingebettet in einen steril gehaltenen, das Verdünnungssystem gegen die Umgebung abschließenden Umbeutel.
Figur 2 eine Seitenansicht des Verbindungselements.

Gemäß Figur 1 ist in einen zylinderförmigen Behälter 1 aus deformierbarem Kunststoffmaterial ein durchsichtiger Schlauch 2, vorzugsweise aus Kunststoff gefertigt, eingesteckt, der mit dem Behälter 1 verschweißt ist. In den Schlauch 2 ist das nachstehend detailliert beschriebene Verbindungselement - siehe Figur 2 - eingepreßt. Das Verbindungselement besteht aus zwei Teilen, vorzugsweise aus Kunststoff gefestigt, dem Einstichdorn 5 und dem Verschlußteil 6 sowie einer innen im Verschlußteil 6 liegenden Kugel 7, vorzugsweise aus Stahl gefertigt. Der Einstichdorn 5 besteht aus einem außen leicht konischen Teil 8 auf der einen Seite und einem zylindrischen Teil 9 mit einer kurzen Verdickung 10 auf der anderen Seite. Beide Teile sind durch einen Bund 11, der auf der Seite des zylindrischen Teils 9 leicht hinterdreht ist, unterteilt. Der konische Teil 8 hat an dem anschließenden Bund 11 seinen größten Durchmesser. Die Verdickung 10 schließt ebenfalls an den Bund 11 an. Der Einstichdorn 5 ist auf seiner gesamten Länge hohl gebohrt. Der zylindrische Teil 9 ist vorne von zwei Seiten aus keilförmig angeschrägt, während sich am Ende des konischen Teils 8 gleichmäßig am Umfang verteilt vier gleichgeformte Höcker 12 befinden. Der Verschlußteil 6 besteht aus drei ineinander übergehende jeweils im Durchmesser größer werdende Zylinder 13, 14, 15 mit einem anschließenden Bund 16. Die beiden größeren Zylinder 14, 15 sind bis zum Übergang des mittleren Zylinders 14 zum kleinsten Zylinder 13 hohlgebohrt, und zwar der Zylinder 14 mit demselben Innendurchmesser wie der Einstichdorn 5 und der Zylinder 15 mit einer konischen Bohrung, deren Steigung exakt der Steigung des konischen Außendurchmessers des Einstichdorns 5 entspricht. Beim Übergang der konischen Bohrung in die zylindrische Bohrung ist die zylindrische Bohrung mit einer kugelförmigen Ansenkung versehen. Verschlußteil 6 und Einstichdorn 5 sind über die konische Innenbohrung des Verschlußteils 6 und die konische Außenform des Einstichdorns 5 zu dem Verbindungselement 3 zusammengepreßt. In den konisch gebohrten Teil des Verschlußteils 6 wird vor dem Zusammenpassen der 2 Einzelteile die Kugel 7 eingelegt, deren Durchmesser einerseits größer als die zylindrische Bohrung und andererseits kleiner als der kleine Durchmesser der konischen Bohrung ist und deren Durchmesser der oben erwähnten Ansenkung entspricht. Durch diese Art der Konstruktion ist die Kugel 7 im konisch gebohrten Teil des Verschlußteils 6 beweglich gelagert. Durch Einstecken des zusammengefügten Verbindungselements 3 in den Schlauch 2 des Behälters 1 - der Zylinder 15 des Verschlußteils 6 bildet mit dem Schlauch 2 eine luftdicht abschließende Verbindung - sind Behälter 1 und Verbindungselement 3 zu einer Einheit, dem Verdünnungssystem, zusammengefügt. Der Schlauch 2 ist gerade so lang, daß im zusammengefügten Zustand der Zylinder 13, der nicht durchbohrt und leicht abbrechbar ist, im Schlauch 2 und nicht im Behälter 1 liegt.

Die Art der Anwendung des erfindungsgemäßen Verdünnungssystems wird nachstehend kurz beschrieben. Der mit Verdünnungsflüssigkeit, beispielsweise 0,9iger Kochsalzlösung, Ringerlösung oder Ringerlactat gefüllte Behälter 1 wird mittels des Einstichdorns 5 mit der Blutkonserve verbunden. Andererseits wird der Empfängerorganismus mittels eines Transfusionsgerätes ebenfalls mit der Blutkonserve verbunden. Nach Herstellung dieser Verbindung Behälter 1/Empfängerorganismus wird der unter dem Schlauch 2 liegende Zylinder 13 des Verbindungselements 3 abgebrochen und die in Behälter 1 liegende Verdünnungsflüssigkeit durch Zusammendrücken des Behälters 1 in die Blutkonserve übergeleitet; dadurch wird das Erythrozytenkonzentrat verdünnt und das verdünnte Erythrozytenkonzentrat wird über das Transfusionsgerät dem Empfängerorganismus zugeführt. Die im Verbindungselement 3 lagernde Kugel 7 wirkt dabei als Rückschlagventil. Beim Leerdrücken des Behälters 1 wird die Kugel 7 gegen die Höcker 12 gedrückt und die Verdünnungsflüssigkeit wird zwischen den Höckern 7 hindurchgedrückt ; ein Rückfluß in den Behälter 1 wird dadurch verhindert, daß sich bei einem eventuellen Rückfluß die Kugel 7 sofort in die oben erwähnte kugelförmige Ansenkung hineinlegt.

Die mit der Erfindung erzielten Vorteile bestehen insbesondere darin, ein Verdünnungssystem zur Verdünnung hochviskoser Lösungen aus Blutbestandteilen zu schaffen, das speziell in Notfällen einfach und schnell anwendbar ist. Durch Sterilisation des Verdünnungssystems im Umbeutel ist die hygienische Sicherheit gewährleistet.

## Patentansprüche

1. Verdünnungssystem zur Verdünnung hochviskoser Lösungen aus Blutbestandteilen, bestehend aus einem Behälter (1), der mit einer darin sterilisierten Verdünnungsflüssigkeit gefüllt ist, und einem sich daran anschließenden, mit einem Einstichdorn (5) versehenen Verbindungselement (3) zum Transport der Verdünnungsflüssigkeit zu einer Blutkonserve, die hochviskose Lösungen aus Blutbestandteilen aufweist, sowie aus einem dazwischen angeordneten, gegenüber der Umgebung steril gehaltenen, von außen zu öffnenden Verschlußteil (6, 13), dadurch gekennzeichnet, daß der mit der Verdünnungsflüssigkeit gefüllte Behälter (1) deformierbar ist und das Verbindungselement (3) mit einem Rückschlagventil (7) ausgestattet ist.

2. Verdünnungssystem nach Anspruch 1, dadurch gekennzeichnet, daß das Verdünnungssystem steril in einen Umbeutel (4) eingebettet ist.

## Claims

1. A system for diluting highly viscous solutions of blood constituents, comprising a container (1) which is filled with a diluent sterilized therein, and, adjacent thereto, a connecting member (3), provided with a puncturing spike (5), for supplying the diluent to preserved blood consisting of a . highly viscous solution of blood constituents, as well as an interposed closure member (6, 13) which is to be opened from the outside and is kept sterile vis-a-vis the surrounding atmosphere, wherein the container (1) filled with the diluent is deformable, and the connecting member (3) is provided with a check valve (7).

2. A diluting system as claimed in claim 1, which is stored in a sterile manner inside an outer bag (4).

## Revendications

1. Système de dilution pour diluer des solutions fortement visqueuses de constituants du sang, qui comporte un récipient (1) rempli d'un liquide diluant qui y est stérilisé et un élément de liaison (3) s'y raccordant et muni d'un poinçon d'introduction (5) pour transporter le liquide diluant à la réserve de sang qui présente les solutions à haute viscosité de constituants du sang, ainsi qu'une pièce d'obturation (6, 13) s'ouvrant vers l'extérieur, maintenue stérile par rapport à l'environnement et interposée entre le récipient (1) et l'élément de liaison (3), caractérisé par le fait que le récipient (1) rempli de liquide de dilution est déformable et l'élément de liaison (3) est muni d'un clapet de retenue (7).

2. Système de dilution selon la revendication 1, caractérisé par le fait que le système de dilution est logé stérile dans une poche (4) enveloppante.
